# EUROPÄISCHE PATENTSCHRIFT

(11) **EP 1 053 388 B1**
(45) Veröffentlichungstag und Bekanntmachung des Hinweises auf die Patenterteilung: **10.12.2003**
(21) Anmeldenummer: 99908830.5
(22) Anmeldetag: 28.01.1999
(51) Int. Cl.: F01L 3/02, F01L 3/04

(54) **LEICHTBAUVENTIL**
LIGHTWEIGHT VALVE
SOUPAPE LEGERE

(30) Priorität: 03.02.1998 DE 19804053
(43) Veröffentlichungstag der Anmeldung: 22.11.2000
(62) Teilanmeldung aus: 03014001.6
(73) Patentinhaber: MAHLE Ventiltrieb GmbH, 70376 Stuttgart (DE)
(72) Erfinder: ABELE, Marcus, D-76359 Marxzell-Burbach (DE); GLAS, Thomas, D-79618 Rheinfelden (DE); VON KÄNEL, Andreas, D-71336 Waiblingen (DE); KREPULAT, Walter, D-70563 Stuttgart (DE); LECHNER, Martin, D-70378 Stuttgart (DE); STEINMETZ, Christoph, D-71634 Ludwigsburg (DE); STICHER, Frank, D-61381 Friedrichsdorf (DE)
(74) Vertreter: Patentanwalts-Partnerschaft, Rotermund + Pfusch + Bernhard
(86) Internationale Anmeldenummer: EP9900561
(87) Internationale Veröffentlichungsnummer: WO99040295

(56) Entgegenhaltungen:
- DE-C- 910 492
- US-A- 1 506 900
- US-A- 2 398 514
- US-A- 5 771 852

## Beschreibung

Die Erfindung betrifft ein Leichtbauventil insbesondere für einen Verbrennungsmotor nach dem oberbegriff des Anspruchs 1.

Ein derartiges Ventil ist aus der US-A-1 506 900 oder der DE 36 25 590 A bekannt. Das in DE-A-3 625 590 offenbarte Ventil soll einen Beitrag zur Entwicklung einer Motorengattung mit wärmeisolierten Verbrennungsräumen darstellen. Hierzu ist der dem Brennraum zugewandte Ventilteller besonders dünnwandig ausgebildet. Diese Maßnahme soll eine geringe Wärmeaufnahme des Ventiltellers und entsprechend niedrige Wärmeverluste bewirken. Um die Dünnwandigkeit des Ventiltellers zu ermöglichen, sind in Verlängerung des Ventilschafts zusätzliche Bauteile als Abstützung zwischen Ventilteller und Ventilschaft vorgesehen.

Leichtbauventile sind ferner bekannt z. B. aus der DE 1 960 331 A, der EP 0 091 097 A, der US 2,731,708 oder der US 1,294,416.

Bei der Entwicklung moderner Motoren wird verstärkt auch an eine elektromagnetische, pneumatische oder hydraulische Ansteuerung des Ventiltriebs gedacht. Die für derartige Ventiltriebe aufzubringende Antriebsleistung wächst exponentiell mit dem Gewicht der oszillierenden Massen, d. h. der Ventile. Daraus ergibt sich die Forderung, Leichtbauventile bezüglich des Gewichts weiter zu optimieren, d. h. insbesondere die Wandstärken weiter zu minimieren.

Bei den meisten bekannten Leichtbauventilen wird durch das Bestreben, im Innern des Ventils einen möglichst großen Hohlraum zu schaffen, eine relativ große, nicht unterstützte Bodenfläche zum Brennraum hin gebildet, die im Betrieb - insbesondere bei minimierten Wandstärken - durch den Verbrennungsdruck deformiert wird. Die durch diese Verformungen entstehenden Verschiebungen an der Umfangsfläche des Ventilsitzes tragen zu einem vorzeitigen Verschleiß des Sitzes und zur zusätzlichen Beanspruchung des Ventils bei. Außerdem bewirken diese Verformungen eine zusätzliche Beanspruchung im Bereich der Fügestelle zwischen Ventilteller und Ventilkegel mit der Gefahr eines Aufplatzens der Verbindung.

Eine Abstützung des Ventiltellers ist an sich aus der US 2,439,240 bekannt. Die dort dargestellte Lösung ist jedoch bedingt durch die Ausbildung der Abstützung herstellungstechnisch aufwendig.

Ein weiterer Lösungsansatz ist aus der US 2,371,548 bekannt. Dort wird der Ventilteller mittig abgestützt, wobei die von der Abstützung aufgenommenen Kräfte über ein innerhalb des Schafts angeordnetes Rohrstück in das Schaftende eingeleitet werden. Diese Anordnung ist aufwendig und erzielt nur teilweise den erwünschten Effekt einer minimalen Verformung des Ventilkopfes unter Last. Insbesondere ergibt sich aufgrund des Kraftflusses über den Schaft für diesen Lösungsansatz bei gleichen geometrischen Verhältnissen sogar eine Verschlechterung der Verformungswerte verglichen mit z. B. dem aus der EP-OS 091 097 bekannten Ventil.

Die Abstützung des Ventiltellers gegen den Schaft ist auch aus der DE 36 25 590 A bekannt. Nachteilig bei den dort offenbarten Lösungen ist jedoch, daß die Abstützung mit Hilfe eines zusätzlichen Zwischenstücks, das zwischen Ventilteller und Schaft fixiert ist, erfolgt und daß die Wandstärke des Ventiltellers sehr gering ist, sodaß Verformungen des Ventilkopfes zu erwarten sind.

Die Erfindung beschäftigt sich daher mit dem Problem, bei einem Leichtbauventil auf einfache Art und Weise die Steifigkeit des Ventilkopfes zu erhöhen und die Herstellung des Ventils zu erleichtern.

Dieses Problem wird bei gattungsgemäßen Ventilen gelöst durch eine Ausbildung mit den kennzeichnenden Merkmalen des Anspruchs 1. Vorteilhafte Weiterbildungen sind Gegenstand der Unteransprüche.

Mit erfindungsgemäßen Ventilen lassen sich Verformungswerte realisieren, die im Bereich der Werte von Ventilen mit einem Ventilkopf aus Vollmaterial liegen. Die Massenreduktion dieser Leichtbauventile beträgt mindestens 40 % im Vergleich mit Vollmaterial-Stahlventilen.

Dabei stellt die Ausführung nach Anspruch 1 eine weitgehende Abkehr von der bisher üblichen Bauform für Leichtbauventile dar, da der Ventilkegel nicht mehr einstückig mit dem Ventilschaft ist, sondern als Einzelteil hergestellt wird und der Ventilschaft sich - ggfs. mit vergrößertem Durchmesser - zum Ventilteller hin fortsetzt.

Der Schaft ist vorzugsweise als gezogenes oder geschweißtes Rohr ausgeführt oder besteht aus Vollmaterial.

Die Fixierung des Ventilkegels am Schaft erfolgt vorzugsweise durch Löten oder Schweißen.

Unter 'radial innen' ist zu verstehen: entfernt vom Außendurchmesser des Ventiltellers.

Durch das erfindungsgemäße Ventil wird ein Leichtbauventil geschaffen, das auch noch bei dünnen Wandstärken und entsprechend geringem Gewicht eine hohe Steifigkeit aufweist.

Die Erfindung beruht auf dem Grundgedanken, die auf den Ventilteller wirkenden Gaskräfte durch direkte Abstützung des Ventiltellers gegen den Schaft aufzunehmen. Durch die Abstützung des Ventiltellers gegen den Ventilschaft entsteht in Verbindung mit dem Ventilkegel ein biegesteifes Rotationsflächentragwerk mit etwa dreieckförmigem Querschnitt.

Aus der US 4,834,036 ist ein Leichtbauventil bekannt, bei dem der Schaft bis in den Bereich des Ventiltellers durchgeht, bei dem Ventilkopf handelt es sich jedoch um ein leichtes, gegossenes oder geschmiedetes Vollmaterial auf Titanbasis wie Titanaluminid, sodaß dieses Ventil gattungsgemäß nicht zu den erfindungsgemäßen Hohlventilen gehört.

Zwar ist außerdem noch ein Ventil aus der US 1,506,900 aus dem Jahr 1924 bekannt, das einen ähnlichen Aufbau aufweist, von dem sich die Erfindung allerdings durch ein unterschiedliches Wandstärkenverhältnis und eine andere Ausbildung bezüglich der Anbindung des Schaftendes an den Ventilteller unterscheidet. Die dort offenbarte relativ dünne Wandstärke des Ventiltellers verglichen mit dem Ventilkegel ist festigkeitsmäßig ungünstig, ebenso der Durchbruch im Ventilteller zur Aufnahme des Ventilschaftendes.

Die Erfindung wird im folgenden anhand von Ausführungsbeispielen näher erläutert. Es zeigt:
- Fig. 1: ein erfindungsgemäßes Ventil im Querschnitt
- Fig. 2: ein weiteres Ausführungsbeispiel, Ventilteller und Kegel zweistückig
- Fig. 3: ein Ausführungsbeispiel mit einer Zentrierung für den Schaftfuß
- Fig. 4: ein Ausführungsbeispiel mit einer am Ventilteller angeformten Abstützung.

Ein Ventil 1 für einen Verbrennungsmotor besteht aus einem Schaft 2, einem nicht dargestellten Ventilfuß, einem trichterförmigen Ventilkegel 3 und einem einstückig mit dem Ventilkegel hergestellten Ventilteller 4. Der Durchmesser des Schafts ist auf Höhe des Ventilkegels 3 erweitert. An seinem unteren Ende ist der Schaft 2 mit dem Ventilteller 4 verschweißt. Der Ventilkegel 3 ist an seinem oberen Ende mit dem Schaft 2 verschweißt. Der Ventilkegel 3, der Ventilteller 4 und das beide verbindende untere, erweiterte Schaftende bilden gemeinsam ein biegesteifes Rotationsflächentragwerk. Die Wandstärke des Ventilkegels 3 ist kleiner als die Wandstärke des Ventiltellers 4.

Bei der in Fig. 2 dargestellten Ausführung sind Ventilteller 4 und Ventilkegel 3 nicht einstückig, sondern durch eine Schweißnaht miteinander verbunden. Der Schaft besteht aus Vollmaterial. Dabei kann der Schaft unterhalb der Schweißnaht auch einen kleineren Durchmesser aufweisen als im Bereich oberhalb der Schweißnaht.

In Fig. 3 sind Ventilteller 4 und Ventilkegel 3 einstückig und im Ventilteller 4 ist eine Zentrierung für das Ende des Schafts 2 vorgesehen. Eine Schweißverbindung ist nur zwischen dem oberen Ende des Ventilkegels 3 und dem Schaft vorgesehen. Auch hier ist die Wandstärke des Ventiltellers 4 größer als die Wandstärke des Ventilkegels 3.

In Fig. 4 ist ein Ventilteller 4 mit einer angeformten bundförmigen Abstützung gemäß Anspruch 5 dargestellt.

## Patentansprüche

1. Leichtbauventil, insbesondere für einen Verbrennungsmotor, mit einem Schaft, einem Ventilkegel und einem Ventilteller, wobei Ventilkegel und Ventilteller gemeinsam einen Hohlraum bilden und die Wandstärken von Ventilteller und Ventilkegel relativ zum Schaftdurchmesser ein Verhältnis von kleiner 1 : 3 aufweisen,
**mit den Merkmalen**
a) der Ventilteller (4) stützt sich in einem radial innen liegenden Bereich gegen den Ventilschaft (2) ab,
b) Ventilkegel (3) und Ventilschaft (2) bestehen aus zwei verschiedenen, miteinander verbundenen Bauteilen, sind also nicht einstückig,
c) der Ventilkegel (3) ist an seinem oberen Ende am Ventilschaft (2) fixiert,
**gekennzeichnet durch die Merkmale**
d) das Ende des Ventilschafts (2) liegt direkt - ohne Zwischenstück - am Ventilteller bzw. an einem mit dem Ventilteller einstückigen Bund an oder der Ventilschaft (2) ist einstückig mit dem Ventilteller (4)
e) das Verhältnis der Wandstärken von Ventilkegel (3) zu Ventilteller (4) ist kleiner 0,7
f) der Ventilteller (4) weist keinen Durchbruch zur Aufnahme des Ventilschaftendes auf.

2. Leichtbauventil nach Anspruch 1,
**dadurch gekennzeichnet,**
**daß** der Schaft (2) am Ventilteller (4) fixiert ist.

3. Leichtbauventil nach einem der vorhergehenden Ansprüche,
**dadurch gekennzeichnet,**
**daß** der Schaft (2) auf Höhe des Ventilkegels (3) einen größeren Durchmesser aufweist als in einem oberhalb des Ventilkegels (3) liegendem Bereich.

4. Leichtbauventil nach Anspruch 3,
**dadurch gekennzeichnet,**
**daß** der Übergang zum größeren Schaftdurchmesser kegelförmig so geformt ist, daß sich im verschweißtem Zustand ein bündiger Abschluß mit dem Ventilkegel (3) ergibt.

5. Leichtbauventil nach Anspruch 1,
**dadurch gekennzeichnet,**
**daß** am Ventilteller (4) einstückig mit diesem eine Abstützung angeformt ist, mit der sich der Ventilteller (4) gegen den Ventilschaft (2) abstützt.

6. Leichtbauventil nach einem der vorhergehenden Ansprüche,
**dadurch gekennzeichnet,**
**daß** Ventilkegel (3) und Ventilteller (4) einstückig sind.

## Claims

1. A lightweight valve, in particular for an internal combustion engine, having a shaft, a valve cone and a valve disk, whereby the valve cone and the valve disk together form a hollow space, and the wall thicknesses of the valve disk and the valve cone in relation to the diameter of the shaft form a ratio of less than 1:3,
having the features
a) the valve disk (4) is supported against the valve shaft (2) in an area on the inside radially,
b) the valve cone (3) and the valve shaft (2) consist of two different components joined together, i.e., not in one piece,
c) the valve (3) is secured on the valve shaft (2) at the upper end of the valve cone,
**characterized by** the features
d) the end of the valve shaft (2) is directly (without an intermediate piece) in contact with the valve disk and/or a collar which is formed in one piece with the valve disk, or the valve shaft (2) is designed in one piece with the valve disk (4),
(e) the ratio of the wall thickness of the valve cone (3) to that of the valve disk (4) is less than 0.7,
(f) the valve disk (4) does not have any passage through it to accommodate the end of the valve shaft.

2. The lightweight valve according to Claim 1, **characterized in that** the shaft (2) is secured on the valve disk (4).

3. The lightweight valve according to one of the preceding claims, **characterized in that** the shaft (2) has a larger diameter at the level of the valve cone (3) than in an area above the valve cone (3).

4. The lightweight valve according to Claim 3, **characterized in that** the transition to the larger shaft diameter is shaped like a cone, so that a flush closure with the valve cone (3) is achieved when they are welded together.

5. The lightweight valve according to Claim 1, **characterized in that** a support is integrally molded in one piece on the valve disk (4), so that the valve (4) is supported against the valve shaft (2).

6. The lightweight valve according to one of the preceding claims, **characterized in that** the valve cone (3) and the valve disk (4) are designed in one piece.

## Revendications

1. Soupape légère, en particulier pour un moteur à combustion interne, comprenant une tige, un cône de soupape et une tête de soupape, le cône de soupape et la tête de soupape formant conjointement un espace creux et les épaisseurs de parois de la tête et du cône de soupape présentant par rapport au diamètre de la tige un rapport inférieur à 1 : 3, avec les caractéristiques
a) la tête de soupape (4) s'appuie contre la tige de soupape (2) dans une zone radiale interne,
b) le cône de soupape (3) et la tige de soupape (2) se composent de deux composants différents assemblés entre eux, ne sont donc pas monobloc,
c) le cône de soupape (3) est fixé sur son extrémité supérieure sur la tige de soupape (2),
**caractérisée par** les caractéristiques
d) l'extrémité de la tige de soupape (2) se situe directement - sans pièce intermédiaire - sur la tête de soupape ou sur un collet monobloc avec la tête de soupape, ou la tige de soupape (2) est monobloc avec la tête de soupape (4),
e) le rapport des épaisseurs de parois entre le cône de soupape (3) et la tête de soupape (4) est inférieur à 0,7,
f) la tête de soupape (4) ne présente aucune percée pour recevoir l'extrémité de la tige de soupape.

2. Soupape légère suivant la revendication 1, **caractérisée en ce que** la tige (2) est fixée sur la tête de soupape (4).

3. Soupape légère suivant l'une des revendications précédentes, **caractérisée en ce que** la tige (2) présente au niveau du cône de soupape (3) un diamètre supérieur au diamètre situé dans une zone sus-jacente au cône de soupape (3).

4. Soupape légère suivant la revendication 3, **caractérisée en ce que** la transition en direction du diamètre de tige supérieur est conformée en cône de sorte qu' il en résulte à l'état de soudage une fermeture de niveau avec le cône de soupape (3).

5. Soupape légère suivant la revendication 1, **caractérisée en ce qu'**un support est conformé sur la tête de soupape (4) d'une seule pièce avec cette dernière, support par lequel la tête de soupape (4) s'appuie contre la tige de soupape (2).

6. Soupape légère suivant l'une des revendications précédentes, **caractérisée en ce que** le cône de soupape (3) et la tête de soupape (4) sont monobloc.
